# EUROPÄISCHE PATENTSCHRIFT

(11) **EP 1 466 097 B1**
(45) Veröffentlichungstag und Bekanntmachung des Hinweises auf die Patenterteilung: **27.07.2005**
(21) Anmeldenummer: 03729208.3
(22) Anmeldetag: 08.01.2003
(51) Int. Cl.: F04B 17/00

(54) **FLÜSSIGKEITSPUMPE**
LIQUID PUMP
POMPE A LIQUIDES

(30) Priorität: 11.01.2002 DE 10201027
(43) Veröffentlichungstag der Anmeldung: 13.10.2004
(73) Patentinhaber: EADS Deutschland GmbH, 85521 Ottobrunn (DE)
(72) Erfinder: LORKOWSKI, Thomas, 82024 Taufkirchen (DE); HERMLE, Frank, 81673 München (DE); STORM, Stefan, 85716 Unterschleissheim (DE); JÄNKER, Peter, 85521 Riemerling (DE); HERRMANN, Hans-Georg, 88212 Ravensburg (DE)
(86) Internationale Anmeldenummer: PCT/DE2003/000021
(87) Internationale Veröffentlichungsnummer: WO 2003/058066

(56) Entgegenhaltungen:
- US-A- 5 892 314
- US-A- 6 074 178
- US-A1- 2002 164 255
- PATENT ABSTRACTS OF JAPAN vol. 009, no. 245 (M-418), 2. Oktober 1985 (1985-10-02) -& JP 60 098181 A (ASAHI OOKUMA SANGYO KK), 1. Juni 1985 (1985-06-01)
- PATENT ABSTRACTS OF JAPAN vol. 009, no. 245 (M-418), 2. Oktober 1985 (1985-10-02) -& JP 60 098182 A (ASAHI OOKUMA SANGYO KK), 1. Juni 1985 (1985-06-01)
- PATENT ABSTRACTS OF JAPAN vol. 1996, no. 08, 30. August 1996 (1996-08-30) & JP 08 085436 A (NISSAN MOTOR CO LTD), 2. April 1996 (1996-04-02)

## Beschreibung

Die Erfindung bezieht sich auf eine Flüssigkeitspumpe gemäß dem Oberbegriff des Anspruchs 1.

Eine solche Pumpe ist aus der JP60098181 A bekannt.

Bei anderen konventionellen Flüssigkeitspumpen mit Piezostellelementen wird die Pumpwirkung dadurch erzielt, dass die Pumpenkammer mit jedem Hub des Piezostellelements verkleinert wird und der dadurch entstehende Druck die Flüssigkeit transportiert.

So ist aus DE 3320443 A1 eine Flüssigkeitspumpe bekannt, bei der das mit Einlass- und Auslassventilen versehene Pumpengehäuse partiell aus einem schalenförmig vorgespannten piezoelektrischen Element besteht, welches sich beim Anlegen einer Spannung derart verformt, dass das Volumen der Pumpenkammer verkleinert wird, wodurch der Pumpeffekt erzielt wird.

Bei einer Flüssigkeitspumpe gemäß DE 8704314 U1 drückt ein Piezostellelement extern auf eine mit einer flexiblen Pumpenmembran ausgestattete Pumpenkammer, wodurch ebenfalls deren Volumen bei jedem Hub des Piezostellelements verkleinert wird, wodurch die Flüssigkeit herausgepresst, also gepumpt wird.

Nachteilig wirkt sich bei derartigen Pumpsystemen aber das relativ kleine Verdrängervolumen der Pumpenkammer aus, so dass diese üblicherweise nur in Mikrosystemen angewendet werden. Die installierte Pumpleistung kann hierbei direkt auf ein notwendiges Piezovolumen umgerechnet werden. Um eine leistungsfähige Pumpe zu erhalten, muss somit entweder das Piezovolumen oder die Betriebsfrequenz erhöht werden. Beide Ansätze sind jedoch destruktiv, da zum einen ein erhöhter Piezoanteil die Kosten und das Gewicht in die Höhe treibt und zum anderen die Frequenz nicht beliebig erhöht werden kann.

DE 39 10 331 A1 offenbart eine Anordnung mit Flüssigkeitspumpe aus einem eine Pumpenkammer umschließenden Pumpengehäuäse mit derart angebrachten Einlass- und Auslaßventilen, dass die Pumpe bei jeder Bewegung des Kolbens einen Pumpeffekt durchführt. Der Kolben wird dabei durch zwei Erregerspulen direkt bewegt.

Aus JP 5164052 A und JP 11182421 A gehen Pumpen als bekannt hervor, bei denen Piezostellelemente anstelle eines elektromagnetischen Antriebs zur Bewegung eines Kolbens eingesetzt werden.

Nachteilig bei Pumpen gemäß DE 39 10 331 A1 wirkt sich aus, dass ein elektromagnetischer Antrieb viel Energie bei geringer Pumpleistung benötigt und auch beim Einsatz von Piezostellelementen als Antrieb die Pumpleistung proportional zum Piezovolumen bleibt, wodurch die Kosten und Gewichtsproblematik nicht behoben werden kann.

Es ist daher Aufgabe der vorliegenden Erfindung, eine Flüssigkeitspumpe bereitzustellen, welche trotz geringem Piezovolumen eine große Pumpleistung realisiert.

Die Aufgabe wird bei einer Flüssigkeitspumpe der eingangs beschriebenen Art dadurch gelöst, dass die Piezostellelemente quer zur Bewegungsrichtung des Kolbens mit Verstärkerrahmen zur Umsetzung des Hubs der Piezostellelemente angeordnet sind.

Derartige Verstärker- bzw. Umsetzungsrahmen verändern die Bewegungsrichtung des Hubs. Außerdem wird die Bewegung mit hoher Kraft und geringem Hub, welche ein Piezostellelement auszeichnet, umgewandelt in eine Bewegung mit geringerer Kraft, dafür aber höherem Hub. Dies ist besonders bei Flüssigkeitspumpen von Vorteil, da hier auch eine reduzierte Kraft zum Pumpen ausreicht, der höhere Hub aber direkt die Pumpleistung vergrößert.

Hierdurch besitzt die erfindungsgemäße Flüssigkeitspumpe eine höhere Leistungsdichte als konventionelle Flüssigkeitspumpen mit Piezoantrieb.

Bei einer bevorzugten Ausführungsform sind die Piezostellelemente in Gegenspieleranordnung platziert. Die so differentiell arbeitetenden Piezostellelemente werden dabei über das Pumpengehäuse und den jeweiligen Gegenspieler vorgespannt. Hierdurch wird verhindert, dass die Piezostellelemente auf Zugbelastung beansprucht werden, was zu einer Verringerung der Belastung dieser Bauteile führt.

Die Frequenz der Piezostellelemente kann an die Fördermenge angepasst werden. Bevorzugt werden die Piezostellelemente aber in ihrer Resonanzfrequenz betrieben. Eine Anpassung an die jeweils gewünschte Fördermenge kann hier über die Größe des Kolbens oder über den Hub der Piezostellelemente gewährleistet werden. Der Resonanzbetrieb der Piezostellelemente gewährleistet eine höhere Energiekopplung, womit das notwendige Piezovolumen reduziert werden kann.

Die Ventile, welche den Fluss in und aus der Pumpenkammer regulieren, können aktiv in Abhängigkeit von der Frequenz der Piezostellelemente gesteuert werden, bevorzugt sind die Ein- und Auslassventile aber passive Ventile. Insbesondere bevorzugt handelt es sich um Feder-Masse-Schwinger. Bei diesen ist das Verhältnis der Federkonstante zur Masse auf die Frequenz der Piezostellelemente abgestimmt. Außerdem reagieren die Ventile auf die unterschiedlichen Druckverhältnisse in der Flüssigkeit und öffnen und schließen dabei selbstständig. Außerdem ist die hierfür vom Ventil benötigte Öffnungs- und Schließzeit auf die Frequenz der Pumpe angepasst.

Die Erfindung wird im folgenden anhand eines in einer Zeichnung dargestellten Ausführungsbeispiels näher beschrieben, aus dem sich weitere Einzelheiten, Merkmale und Vorzüge ergeben.

Es zeigt:
- Fig. 1: einen schematischen Aufbau einer erfindungsgemäßen Flüssigkeitspumpe mit Piezostellelementen, deren Hub mittels achtseitigen Verstärkungsrahmen umgesetzt werden.

Bei der in Fig. 1 gezeigten Flüssigkeitspumpe 1 wird die Pumpenkammer 10 durch das Pumpengehäuse 11 begrenzt. Dieses kann zur Erhöhung der Eigensteifigkeit und zur Verbesserung der Wärmeabführung äußere Rippen enthalten, welche allerdings nicht eingezeichnet sind. Die Pumpenkammer wird durch den Kolben 20 in zwei Teilkammern geteilt. Diese Teilkammern besitzen jeweils einen Zufluss mit einem Einlassventil 12, 13 und jeweils einen Ausfluss mit einem Auslassventil 14, 15.

Der Kolben, welcher mittels konventioneller Mittel gegen das Pumpengehäuse abgedichtet ist, wird durch ein erstes und zweites Piezostellelement 21, 22 derart bewegt, dass eine Teilkammer vergrößert wird, während die andere Teilkammer gleichzeitig im Volumen verkleinert wird. So vergrößert sich beispielsweise die linke Teilkammer, wenn der Kolben in der Figur nach rechts bewegt wird. Hierbei ist das Einlassventil 12 geöffnet und das Auslassventil 14 geschlossen, während das Einlassventil 13 geschlossen und das Auslassventil 15 geöffnet ist. Somit wird Flüssigkeit in die linke Teilkammer gesaugt, während durch die Kompression in der rechten Teilkammer und durch die Ventilstellung die dort enthaltene Flüssigkeit herausgedrückt, also gepumpt wird. Bei einer umgekehrten Bewegung des Kolbens 20 werden die offenen Ventile geschlossen und die geschlossenen Ventile geöffnet, wodurch die zuerst in die linke Teilkammer gesaugte Flüssigkeit nun herausgepumpt wird, während sich die rechte Teilkammer wieder füllt. Die verschiedenenen Zugangsleitungen können dabei von einer Zentralleitung versorgt werden, genauso, wie die gepumpte Flüssigkeit in einer Gesamtleitung vereinigt werden kann. Hierdurch ist gewährleistet, dass durch jede Bewegung des Kolbens 20 ein Pumpvorgang durchgeführt wird.

Die Bewegung des Kolbens 20 in der Pumpenkammer 10 wird durch ein erstes Piezostellelement 21 und ein zweites Piezostellelement 22 gewährleistet. Dabei sind die Piezostellelemente 21, 22 mit ihrem Hub quer zur Bewegungsrichtung des Kolbens 20 eingebaut. Die Umsetzung der Bewegungsrichtung erfolgt dabei über einen ersten und einen zweiten Verstärkungsrahmen 21 a, 22a. Derartige Verstärkungsrahmen bestehen beispielsweise aus massiven Rahmenteilen, die ein Achteck bilden, bei denen an zwei gegenüberliegenden Seiten die Kraft des Piezostellelements angreift, wobei die Rahmenteile an den Ecken des Achtecks über Biegeelemente flexibel ausgestaltet sind.

Eine Hubbewegung des ersten Piezostellelements 21 bewirkt dabei eine Streckung des Rahmens in Richtung des Hubs und somit eine Zugbewegung am Kolben 20, wodurch der zweite Verstärkungsrahmen 22a entlang der Bewegungsrichtung des Kolbens 20 gedehnt und das zweite Piezostellelement 22 gestaucht wird. Auf diese Weise sind die Piezostellelemente 21, 22 vorgespannt und werden bei der Rückbewegung nicht auf Zug belastet. Bei den Einlassventilen 12, 13 und den Auslassventilen 14, 15 handelt es sich um passive Ventile, nach dem Feder-Masse-Prinzip. Hierbei ist das Verschlussteil des Ventils (nicht dargestellt) an eine mit einer charakteristischen Frequenz schwingende Feder-Masse-Komponente gekoppelt. Diese Frequenz ist dabei auf die Frequenz der Piezostellelemente abgestimmt, so dass möglichst geringe Schalt- bzw. Öffnungs- oder Schließzeiten entstehen.

## Patentansprüche

1. Flüssigkeitspumpe (1) aus einem eine Pumpenkammer (10) umschließenden Pumpengehäuse (11) mit in der Pumpenkammer (10) einen Kolben (20) bewegenden Piezostellelementen (21,22) und derart angebrachten Einlassventilen (12, 13) und Auslassventilen (14, 15), dass die Flüssigkeitspumpe (1) bei jeder Bewegung des Kolbens (20) einen Pumpeffekt durchführt, wobei die Piezoelemente (21, 22) quer zur Bewegungsrichtung des Kolbens (20) mit Verstärkerrahmen (21a, 22a) zur Umsetzung des Hubs der Piezostellelemente (21, 22) angeordnet sind,
**dadurch gekennzeichnet, das**
eine Hubbewegung des ersten Piezostellelementes (21) eine Streckung des Verstärkungsrahmens (21a) in Richtung des Hubes und damit eine Zugbewegung am Kolben (20) bewirkt, wodurch der zweite Verstärkungsrahmen (22a) entlang der Bewegungsrichtung des Kolbens (20) gedehnt und das zweite Piezostellelement (22) gestaucht wird.

2. Flüssigkeitspumpe (1) nach Anspruch 1, **dadurch gekennzeichnet, dass** die Piezostellelemente (21, 22) senkrecht zur Bewegungsrichtung des Kolbens (20) verlaufend angeordnet sind.

3. Flüssigkeitspumpe (1) nach Anspruch 1oder 2, **dadurch gekennzeichnet, dass** die in Gegenspieleranordnung platzierten Piezostellelemente (21,22) über das Pumpengehäuse (11) vorgespannt sind.

4. Flüssigkeitspumpe (1) nach einem oder mehreren der vorangegangenen Ansprüche, **dadurch gekennzeichnet, dass** die Piezostellelemente (21,22) in ihrer Resonanzfrequenz schwingen.

5. Flüssigkeitspumpe (1) nach einem oder mehreren der vorangegangenen Ansprüche, **dadurch gekennzeichnet, dass** die Einlassventile (12,13) und Auslassventile (14,15) passive Ventile sind.

6. Flüssigkeitspumpe (1) nach Anspruch 5, **dadurch gekennzeichnet, dass** die passiven Ventile auf die Frequenz der Piezostellelemente (21,22) abgestimmte Feder-Masse-Schwinger sind.

## Claims

1. Liquid pump (1) consisting of a pump housing (11) enclosing a pump chamber (10) having piezo-actuator elements (21, 22) moving a piston (20) in the pump chamber (10) and having inlet valves (12, 13) and outlet valves (14, 15) fitted in such a way that the liquid pump (1) executes a pumping effect with each movement of the piston (20), with the piezo-elements (21, 22) being arranged transversely in relation to the direction of movement of the piston (20) with reinforcing frames (21a, 22a) for converting the stroke of the piezo-actuator elements (21, 22), **characterised in that** a stroke movement of the first piezo-actuator element (21) gives rise to a stretching of the reinforcement frame (21a) in the direction of the stroke and thus to a pulling movement on the piston (20), whereby the second reinforcement frame (22a) is extended along the direction of movement of the piston (20) and the second piezo-actuator element (22) is compressed.

2. Liquid pump (1) according to claim 1, **characterised in that** the piezo-actuator elements (21, 22) are arranged so that they extend perpendicularly in relation to the direction of movement of the piston (20).

3. Liquid pump (1) according to claim 1 or 2, **characterised in that** the piezo-actuator elements (21, 22) that are placed in a counterpart arrangement are prestressed by way of the pump housing (11).

4. Liquid pump (1) according to one or more of the preceding claims, **characterised in that** the piezo-actuator elements (21, 22) oscillate in their resonant frequency.

5. Liquid pump (1) according to one or more of the preceding claims, **characterised in that** the inlet valves (12, 13) and outlet valves (14, 15) are passive valves.

6. Liquid pump (1) according to claim 5, **characterised in that** the passive valves are spring-mass oscillators tuned to the frequency of the piezo-actuator elements (21, 22).

## Revendications

1. Pompe à liquides (1) comprenant un boîtier de pompe (11) entourant une chambre de pompe (10) avec des éléments piézoélectriques de réglage (21, 22) actionnant un piston (20) dans la chambre de pompe (10), et avec des soupapes d'admission (12, 13) et des soupapes d'évacuation (14, 15) disposées de manière à ce que la pompe à liquides (1) effectue un effet de pompage à chaque mouvement du piston (20), les éléments piézoélectriques (21, 22) étant disposés transversalement au sens du mouvement du piston (20) avec des cadres de renforcement pour réaliser la course des éléments piézoélectriques de réglage (21, 22),
**caractérisée en ce qu'**
un mouvement de levage du premier élément piézoélectrique de réglage (21) entraîne une extension du cadre de renforcement (21a) en direction de la course et ainsi un mouvement de traction sur le piston (20), le deuxième cadre de renforcement (22a) étant alors étiré le long du sens du mouvement du piston (20) et le deuxième élément piézoélectrique de réglage (22) étant comprimé.

2. Pompe à liquides (1) selon la revendication 1,
**caractérisée en ce que**
les éléments piézoélectriques de réglage (21, 22) sont disposés perpendiculairement au sens du mouvement du piston (20).

3. Pompe à liquides (1) selon la revendication 1 ou 2,
**caractérisée en ce que**
les éléments piézoélectriques de réglage (21, 22) placés de façon antagoniste sont précontraints par le boîtier de pompe (11).

4. Pompe à liquides (1) selon l'une ou plusieurs des revendications précédentes,
**caractérisée en ce que**
les éléments piézoélectriques de réglage (21, 22) oscillent à leur fréquence de résonance.

5. Pompe à liquides (1) selon l'une ou plusieurs des revendications précédentes,
**caractérisée en ce que**
les soupapes d'admission (12, 13) et les soupapes d'évacuation (14, 15) sont des soupapes passives (14, 15).

6. Pompe à liquides (1) selon la revendication 5,
**caractérisée en ce que**
les soupapes passives sont des oscillateurs ressort-masse accordés sur la fréquence des éléments piézoélectriques de réglage (21, 22).
